# EUROPÄISCHE PATENTSCHRIFT

(11) **EP 2 340 584 B1**
(45) Veröffentlichungstag und Bekanntmachung des Hinweises auf die Patenterteilung: **14.06.2017**
(21) Anmeldenummer: 09776928.5
(22) Anmeldetag: 02.07.2009
(51) Int. Cl.: H01Q 9/16, H01Q 9/30, H01Q 21/30

(54) **BREITBAND-ANTENNE**
BROADBAND ANTENNA
ANTENNE À BANDE LARGE

(30) Priorität: 30.10.2008 DE 102008053832; 31.03.2009 DE 102009015699
(43) Veröffentlichungstag der Anmeldung: 06.07.2011
(73) Patentinhaber: Rohde & Schwarz GmbH & Co. KG, 81671 München (DE)
(72) Erfinder: KLOS, Berthold, 85521 Ottobrunn (DE); LEUGNER, Dietmar, 81735 München (DE); NIELSEN, Ludwig, 82319 Starnberg (DE)
(74) Vertreter: Körfer, Thomas
(86) Internationale Anmeldenummer: PCT/EP2009/004788
(87) Internationale Veröffentlichungsnummer: WO 2010/049018

(56) Entgegenhaltungen:
- EP-A- 1 569 297
- WO-A-01/47057
- WO-A-87/00351
- DE-A1- 3 826 777
- DE-A1- 10 235 222
- US-A- 3 680 146
- US-A- 3 879 735
- US-B1- 6 229 495
- US-B1- 7 289 080

## Beschreibung

Die Erfindung betrifft eine Breitband-Antenne mit einem Monopol und einem Dipol.
Weiterhin zeigt die DE 102 35 222 A1 eine Breitband-Antenne mit einem Monopol und einem Dipol, welche für unterschiedliche Frequenzbereiche eingesetzt werden. Diese Breitband-Antenne weist jedoch suboptimale Richteigenschaften und einen suboptimalen Frequenzgang auf. Weiterhin ist der optische Querschnitt dieser Antenne sehr großflächig, was sie für eine Vielzahl von Anwendungen ausschließt. Eine weitere Antennenanordnung ist aus der Druckschrift US 7 289 080 B1 bekannt. Der Erfindung liegt die Aufgabe zugrunde, eine breitbandige Antenne zu schaffen, welche bei kompakten Abmessungen, insbesondere einer geringen Breite einen breitbandigen Frequenzbereich aufweist.
Die Aufgabe wird durch die erfindungsgemäße Antenne mit den Merkmalen des Anspruchs 1 gelöst. Vorteilhafte Weiterbildungen sind Gegenstand der hierauf rückbezogenen Unteransprüche.
Eine erfindungsgemäße Antenne umfasst einen Monopol und einen Dipol. Der Dipol weist einen ersten Antennekörper und einen zweiten Antennenkörper auf, welche eine gemeinsame Längsachse mit der Längsachse des Monopols aufweisen. Die Antenne beinhaltet weiterhin ein Entkoppelelement, welches zwischen dem Monopol und dem Dipol angeordnet ist. So wird eine vorteilhafte Richtcharakteristik bei einem hohen Antennengewinn über einem breiten Frequenzbereich erzielt.

Der erste Antennenkörper des Dipols ist vorzugsweise mit dem zweiten Antennenkörper des Dipols und mit dem Monopol verbunden. Der Monopol trägt dabei vorzugsweise den Dipol.

Der Monopol ist bevorzugt zumindest teilweise rohrförmig ausgeführt. Die Antenne beinhaltet bevorzugt eine Leitung, welche zumindest teilweise innerhalb des Monopols angeordnet ist. Die Leitung ist bevorzugt an einem Verbindungspunkt mit dem Dipol verbunden. So ist ein materialsparender Aufbau bei vorteilhaften Übertragungseigenschaften möglich.

Ein Entkoppelelement dämpft vorzugsweise Mantelwellen. So werden Störungen vermieden und damit der Antennengewinn erhöht. Vorteilhafterweise beinhaltet das Entkoppelelement eine Mehrzahl von Ferritkernen. Die Leitung ist vorteilhafterweise durch zumindest einen Teil der Ferritkerne geführt. So kann eine starke Mantelwellendämpfung bei geringem Fertigungsaufwand erreicht werden.

Die Antennenkörper des Dipols sind bevorzugt zumindest teilweise rohrförmig ausgeführt. Der Verbindungspunkt der Leitung an den Dipol liegt bevorzugt an der Außenseite des ersten Antennenkörpers. So kann eine störungsfreie Ankopplung der Leitung und der Antenne erfolgen.

Vorteilhafterweise ist eine Masseleitung an einem Verbindungspunkt mit der Innenseite des ersten Antennenkörpers des Dipols verbunden. Die Masseleitung ist bevorzugt an einem Verbindungspunkt mit der Innenseite des zweiten Antennenkörpers des Dipols verbunden. So können zusätzliche Signalpfade auf der Innenseite der Antennenkörper genutzt werden.

Ein Abschnitt der Innenseite des ersten Antennenkörpers begrenzt durch den Verbindungspunkt seiner Innenseite mit der Masseleitung und durch sein dem zweiten Antennenkörper zugewandtes Ende bildet vorteilhafterweise eine dem ersten Antennenkörper des Dipols parallel geschaltete erste Induktivität. Ein Abschnitt der Innenseite des zweiten Antennenkörpers begrenzt durch den Verbindungspunkt seiner Innenseite mit der Masseleitung und durch sein dem ersten Antennenkörper zugewandtes Ende bildet vorteilhafterweise eine dem zweiten Antennenkörper des Dipols in Serie geschaltete zweite Induktivität. Die erste Induktivität und die zweite Induktivität bilden vorteilhafterweise einen Transformator, welcher eine Impedanzanpassung durchführt. So ist eine Impedanzanpassung ohne aufwendige zusätzliche Bauelemente möglich.
Die Leitung verjüngt sich bevorzugt in Richtung seines Verbindungspunkts mit dem Dipol. Die Verjüngung bewirkt vorteilhafterweise eine Impedanzanpassung. So ist eine weitere Impedanzanpassung mit geringem Fertigungsaufwand möglich.
Der Monopol und der Dipol sind bevorzugt über eine Frequenzweiche mit einem gemeinsamen Anschlusspunkt verbunden. Eine einfache Fertigung bei vorteilhaften Übertragungseigenschaften ist möglich.
Zumindest ein Teil des Monopols ist bevorzugt als Abknickelement ausgebildet. Eine hohe Robustheit der Antenne ist so gewährleistet. Der Monopol besteht erfindungsgemäß aus zumindest zwei Antennenkörpern und einem Belastungselement. Das Belastungselement führt eine Impedanzanpassung durch. So wird eine optimale Impedanzanpassung auch im Monopol mit geringem Fertigungsaufwand erzielt.

Das Belastungselement besteht bevorzugt aus zumindest einem Ferritkern. Die Leitung ist bevorzugt durch den Ferritkern geführt. Ein Außenleiter der Leitung ist bevorzugt mit den dem Belastungselement zugewandten Enden der ersten und zweiten Antennenkörper des Monopols verbunden. So ist lediglich ein sehr geringer Fertigungsaufwand für die Impedanzanpassung notwendig.

Vorteilhafterweise ist der Monopol auf einem Gehäuse angeordnet, welches ein Filter beinhaltet. Das Filter ordnet bevorzugt Signale eines hohen Frequenzbereichs dem Dipol und Signale eines niedrigen Frequenzbereichs dem Monopol zu. Das Filter ist bevorzugt mit der Leitung und mit dem Monopol verbunden. So sind optimale Übertragungseigenschaften bei hoher Stabilität der Antenne gewährleistet.

Die Leitung ist vorteilhafterweise zumindest teilweise als Streifenleitung auf einem Substrat ausgebildet. Das Substrat ist bevorzugt zumindest teilweise im Inneren der Antenne angeordnet. So ist eine einfache mechanische Befestigung des Innenleiters im Zentrum der Antenne möglich.

Nachfolgend wird die Erfindung anhand der Zeichnung, in der ein vorteilhaftes Ausführungsbeispiel der Erfindung dargestellt ist, beispielhaft beschrieben. In der Zeichnung zeigen:
- Fig. 1: ein erstes Ausführungsbeispiel der erfindungsgemäßen Antenne;
- Fig. 2: eine Detailansicht des ersten Ausführungsbeispiels der erfindungsgemäßen Antenne;
- Fig. 3a: eine weitere Detailansicht des ersten Ausführungsbeispiels der erfindungsgemäßen Antenne im Schritt;
- Fig. 3b: eine weitere Detailansicht des ersten Ausführungsbeispiels der erfindungsgemäßen Antenne im Schritt;
- Fig. 4: eine Detailansicht eines zweiten Ausführungsbeispiels der erfindungsgemäßen Antenne im Schnitt;
- Fig. 5: eine Detailansicht des zweiten Ausführungsbeispiels der erfindungsgemäßen Antenne im Schnitt;
- Fig. 6: eine weitere Detailansicht des zweiten Ausführungsbeispiels der erfindungsgemäßen Antenne im Schnitt;
- Fig. 7: ein Schaltbild eines Anpassnetzwerks und Filters des zweiten Ausführungsbeispiels der erfindungsgemäßen Antenne;
- Fig. 8: ein erstes Diagramm der Richtwirkung einer beispielhaften erfindungsgemäßen Antenne;
- Fig. 9: ein zweites Diagramm der Richtwirkung einer beispielhaften erfindungsgemäßen Antenne, und
- Fig. 10: Antennengewinn-Kennlinien einer beispielhaften erfindungsgemäßen Antenne.

Zunächst wird anhand der Fig. 1 der generelle Aufbau und die generelle Funktionsweise der erfindungsgemäßen Antenne erläutert. Anschließend wird mittels der Fig. 2 - 7 der Aufbau und die Funktionsweise einzelner Details erfindungsgemäßer Antennen gezeigt. Darüber hinaus werden anhand der Fig. 8 - 10 charakteristische Kennlinien und Richtcharakteristika beispielhafter erfindungsgemäßer Antennen erläutert. Identische Elemente wurden in ähnlichen Abbildungen zum Teil nicht wiederholt dargestellt und beschrieben.

Fig. 1 zeigt ein erstes Ausführungsbeispiel der erfindungsgemäßen Antenne. Eine Antenne 1 besteht aus einem Monopol 13, einem Entkoppelelement 16 und einem Dipol 10. Weiterhin beinhaltet die Antenne 1 einen Antennen-Fuß 20. Der Monopol 13 ist auf dem Fuß 20 montiert und beinhaltet ein Abknickelement 19, einen ersten Antennenkörper 15, einen zweiten Antennenkörper 14 und ein Belastungselement 17. Das Abknickelement 19 ist in diesem Ausführungsbeispiel als Spiralfeder ausgeführt. Die Antennenkörper 14, 15 sind hohle Rohre aus einem leitfähigen Material.

Das Abknickelement 19 ist mit dem ersten Antennenkörper 15 verbunden. Der erste Antennenkörper 15 ist weiterhin mit dem Belastungselement 17 verbunden. Dieses ist darüber hinaus mit dem zweiten Antennenkörper 14 verbunden.

Der Dipol 10 beinhaltet einen ersten Antennenkörper 12, einen Abstandshalter 18 und einen zweiten Antennenkörper 11. Die beiden Antennenkörper 11, 12 sind dabei durch den Abstandshalter 18 verbunden. Der zweite Antennenkörper 14 des Monopols 13 ist mit dem Entkoppelelement 16 verbunden. Dieses ist mit dem ersten Antennenkörper 12 des Dipols 10 verbunden.

Der Monopol 13 und der Dipol 10 bilden dabei jeweils eigenständige Teilantennen für unterschiedliche Frequenzbereiche. Die Trennung der Frequenzbereiche erfolgt dabei mittels eines Filters, insbesondere eines Diplex-Filters, welches bevorzugt in dem Fuß 20 angeordnet ist. Auf dieses Filter wird anhand der Fig. 7 näher eingegangen. Die Signalversorgung des Monopols 13 erfolgt durch direkten Anschluss an das Filter. Die Signalversorgung des Dipols erfolgt mittels einer im Inneren der Antenne 1 verlaufenden Leitung. Hierauf wird anhand der Fig. 3, 4, 5 und 6 näher eingegangen.

Das Belastungselement 17 des Monopols 13 dient dabei der Impedanzanpassung. Das Entkoppelelement 16 zwischen dem Dipol und dem Monopol dient dabei der Dämpfung von Mantelwellen.

Der Dipol ist dabei für einen hohen Frequenzbereich von 50MHz bis 2000MHz, bevorzugt von 150MHz bis 1000MHz, besonders bevorzugt von 200MHz-600MHz ausgelegt. Der Monopol ist dabei für einen niedrigen Frequenzbereich von 0,1MHz bis 400MHz, bevorzugt von 10MHz bis 250MHz, besonders bevorzugt von 30MHz-160MHz ausgelegt.

Der Monopol weist eine Länge von 700mm bis 2000mm, bevorzugt von 1000mm bis 1800mm, besonders bevorzugt von 1600mm auf. Der Dipol weist eine Länge von 200mm bis 600mm, bevorzugt von 350mm bis 500mm, besonders bevorzugt von 465mm auf. Die Antennenkörper des Dipols weisen eine weitgehend identische Länge auf. Die Antenne hat dabei einen weitgehend einheitlichen Durchmesser von 10mm bis 100mm, bevorzugt von 20mm bis 40mm, besonders bevorzugt von 28mm.

Fig. 2 zeigt ein Detail des ersten Ausführungsbeispiels der erfindungsgemäßen Antenne. Die Antenne 1 ist dabei zumindest teilweise von einer Schutzhülle 21 umgeben. Die Schutzhülle 21 weist dabei einem Abstand zu den anhand von Fig. 1 beschriebenen Komponenten auf. Dieser Abstand ist zur Erhöhung der mechanischen Stabilität bevorzugt ausgeschäumt. Die Schutzhülle ist in diesem Ausführungsbeispiel als Radom ausgeführt. Das obere Ende der Antenne 1 ist weiterhin mit einer Haube 22 versehen. Dies dient ebenfalls der Erhöhung der mechanischen Stabilität. Die Haube 22 ist optional mit einer Öse 23 verbunden, welche dem Niederbinden der Antenne 1 in unwegsamem Gelände dient.

In Fig. 3a und Fig. 3b sind weitere Detailansichten des ersten Ausführungsbeispiels der erfindungsgemäßen Antenne dargestellt. Der Dipol 10 besteht aus dem ersten Antennenkörper 12, dem zweiten Antennenkörper 11 und dem Abstandshalter 18. Die Antennenkörper 11, 12 sind dabei als hohle Rohre ausgeführt. Die Rohre bestehen aus einem leitfähigen Material. Eine Platine befindet sich im Inneren der Rohre und wird durch ihren inneren Durchmesser in Position gehalten. Fig. 3a zeigt die Vorderseite der Platine. Fig. 3b zeigt die Rückseite der Platine.

Eine Streifenleitung 31 verläuft im Inneren der Antennenkörper 11, 12 auf der Vorderseite der Platine und leitet Signale vom Dipol 10 weiter beziehungsweise leitet Signale zum Dipol 10. Die Leitung 31 ist mit dem Innenleiter einer Koaxialleitung als Zuleitung verbunden. Mittels einer leitenden Verbindung 33 ist die Leitung 31 an einem Anschlusspunkt 36 mit der Außenseite des oberen Rands des ersten Antennenkörpers 12 verbunden.

Eine Leitung 37 verläuft auf der Rückseite der Platine. Sie ist mit dem Mantel der Koaxialleitung als Zuleitung verbunden. Die Leitung 37 ist mittels einer leitenden Verbindung 32 an einem Anschlusspunkt 35 mit der Innenseite des ersten Antennenkörpers 12 verbunden. Der Anschlusspunkt 35 liegt zwischen den Enden des ersten Antennenkörpers 12. Weiterhin ist die Leitung 37 mittels einer leitenden Verbindung 30 an einem Anschlusspunkt 34 mit der Innenseite des zweiten Antennenkörpers verbunden. Der Anschlusspunkt 34 liegt zwischen den Enden des zweiten Antennenkörpers 11.

Die Funktionsweise des Dipols 10 wird im Folgenden anhand eines gesendeten Signals dargestellt. Die Funktionsweise ist für ein empfangenes Signal jedoch reziprok. Das Signal wird über die Leitungen 31 und 37 an den Dipol 10 übertragen. Über die leitende Verbindung 33 gelangt es an die Außenseite des ersten Antennenkörpers 12 und wird von diesem abgestrahlt.

Weiterhin gelangt das Signal über die leitende Verbindung 32 an dem Anschlusspunkt 35 an die Innenseite des ersten Antennenkörpers 12. Die Innenseite des Antennenkörpers 12 kann das Signal jedoch nicht abstrahlen. Das Signal läuft auf der inneren Oberfläche des Antennenkörpers 12 parallel der Leitung 31 zum oberen Rand des Antennenkörpers 12. Dort gelangt es auf die äußere Oberfläche des Antennenkörpers 12 und wird ebenfalls abgestrahlt. Der Kurzschluss mittels der leitenden Verbindung 32 wirkt sich als Parallelschaltung einer Induktivität aus, d.h. der Leitung 37 ist im Ersatzschaltbild eine Induktivität parallel geschaltet. Weiterhin läuft das Signal über die Leitung 37 und die leitende Verbindung 30 an dem Anschlusspunkt 34 zur Innenseite des zweiten Antennenkörpers 11 des Dipols 10. Von dort gelangt es über die Innenseite des zweiten Antennenkörpers 11 zu seinem unteren Rand. Von dort gelangt es auf die Oberfläche des zweiten Antennenkörpers 11 und wird abgestrahlt. Eine direkte Verbindung der Leitung 37 mit der Oberfläche des zweiten Antennenkörpers 11 besteht nicht. Im Ersatzschaltbild wirkt sich der Kurzschluss durch die leitende Verbindung 30 als eine der Leitung 37 in Serie geschaltete Induktivität aus. Diese zusätzliche Beschaltung mit parallelen und seriellen Induktivitäten bildet einen Transformator und dient der Anpassung der Impedanz.

Die Leitung 31 ist in diesem Ausführungsbeispiel nicht von konstanter Breite. So weist die Leitung 31 eine gestufte Breite auf. Im unteren Bereich weist sie eine große Breite auf. Im mittleren Bereich weist sie eine mittlere Breite auf. Im oberen Bereich weist sie eine kleine Breite auf. Diese Maßnahme dient weiterhin mit der Anpassung der Impedanz der Leitung 31 an die Impedanz des Dipols 10.

Die Leitung 31 kann alternativ als Koaxialleitung ausgeführt sein. Insbesondere bei geringem Querschnitt ergibt sich dann jedoch ein hoher Fertigungsaufwand, um die Leitung 31 mittig fixiert zu halten. Weiterhin erfordern die Verbindungen der Abschnitte unterschiedlicher Querschnitte der Leitung 31 einen erhöhten Fertigungsaufwand. Diese Probleme werden durch die Ausführung der Leitung 31 als Streifenleitung auf einer Platine behoben.

Fig. 4 zeigt eine Detailansicht eines zweiten Ausführungsbeispiels der erfindungsgemäßen Antenne. Das Belastungselement 17 ist mit dem ersten Antennenkörper 15 und dem zweiten Antennenkörper 14 des Monopols 13 verbunden. Es beinhaltet hier die beiden Verbindungsscheiben 45, 46, zwei Abstandshalter 40, 41, einen Anschluss 48, eine Koaxialleitung 49 und eine Mehrzahl von Ferritkernen 42, 43, 44.

Eine im Inneren des Monopols 13 verlaufende Leitung 47 ist über den Anschluss 48 durch ein Loch in der Verbindungsscheibe 45 mit dem Innenleiter der Koaxialleitung 49 verbunden. Die Mantelleitung der Koaxialleitung 49 ist mittels der Verbindungsscheibe 45 mit dem ersten Antennenkörper 15 des Monopols 13 verbunden. Die Koaxialleitung 49 ist durch eine Mehrzahl an Ferritkernen 42, 43, 44, welche zum Teil ineinander angeordnet sind, geführt. Die Mantelleitung der Koaxialleitung 49 ist dabei weiterhin mittels der Verbindungsscheibe 46 mit dem zweiten Antennenkörper 14 des Monopols verbunden. Der Innenleiter der Koaxialleitung 49 ist durch ein Loch in der Verbindungsscheibe 46 geführt. Die Ferritkerne 42, 43, 44 werden dabei von den Abstandshaltern 40, 41 in Position gehalten. Diese sind aus einem nicht leitenden Material, z.B. glasfaserverstärktem Kunststoff, gefertigt. Eine leitende Verbindung der beiden Antennenkörper 14, 15 des Monopols 13 erfolgt lediglich über die Mantelleitung der Koaxialleitung 49.

Die Führung der Koaxialleitung 49 durch die Ferritkerne 42, 43, 44 führt zu einem Induktivitätsbelag der Koaxialleitung 49. Im Ersatzschaltbild entspricht dies der Schaltung einer Induktivität, welche einem ohmschen Widerstand parallel geschaltet ist, in Serie mit der Leitung 49. Dieser Induktivitätsbelag dient der Anpassung der Impedanz der Leitung 49.

In Fig. 5 wird eine weitere Detailansicht des zweiten Ausführungsbeispiels der erfindungsgemäßen Antenne dargestellt. Das Entkoppelelement 16 beinhaltet eine Leitung 66, eine Mehrzahl an Ferritkernen 62 - 65 und zwei Abstandshalter 60, 61. Die Leitung 66 ist eine Koaxialleitung. Die Ferritkerne 65 verfügen jeweils über zwei Durchführungen. Sie sind derart angeordnet, dass sie mit jeweils einer Durchführung übereinander liegen. Die Leitung 66 ist durch diese Durchführungen von unten nach oben geführt. Die zweiten Durchführungen eines ersten Teils der Ferritkerne 65 liegen ebenfalls jeweils übereinander. Die Leitung 66 ist durch diese Durchführungen von oben nach unten geführt. Die zweiten Durchführungen eines zweiten Teils der Ferritkerne 65 liegen ebenfalls jeweils übereinander jedoch nicht über den Durchführungen des ersten Teils der Ferritkerne. Die Leitung 66 ist zuletzt von unten nach oben durch diese Durchführungen geführt.

Die Ferritkerne 62 - 65 sind zum Teil ineinander angeordnet. So sind die Ferritkerne 63, 64, 65 innerhalb der Ferritkerne 62 angeordnet. Weiterhin sind die Ferritkerne 64 innerhalb der Ferritkerne 63 angeordnet. Die Leitung 66 durchläuft die Ferritkerne 65 und 64 und damit auch die Ferritkerne 63 und 62.

Die Abstandshalter 60, 61 verbinden das Entkoppelelement 16 nicht leitend mit dem zweiten Antennenkörper 14 des Monopols 13 und dem ersten Antennenkörper 12 des Dipols 10. Die Durchführung der Leitung 66 durch die Ferritkerne 62 - 65 führt zu einer starken Dämpfung von Mantelwellen, welche auf dem Mantelschirm der Leitung 66 vorhanden sind. Dadurch werden der Monopol 13 und der Dipol 10 voneinander entkoppelt. Dies verhindert Störungen und stabilisiert so das Strahlungsverhalten.

Fig. 6 zeigt eine weitere Detailansicht des zweiten Ausführungsbeispiels der erfindungsgemäßen Antenne. Wie prinzipiell anhand von Fig. 1 dargestellt, beinhaltet der Monopol 13 einen ersten Antennenkörper 15 und ein Abknickelement 19. Das Abknickelement 19 beinhaltet ein erstes Gehäuseelement 75, ein zweites Gehäuseelement 70 und eine Feder 71. Die Feder 71 verbindet die Gehäuseelemente 70, 75 leitend miteinander. Das zweite Gehäuseelement 70 ist leitend mit dem ersten Antennenkörper 15 des Monopols verbunden. Sowohl die Gehäuseelemente 70, 75 als auch die Feder 71 bilden einen Teil des Monopols 13.

Eine Leitung 72 ist innerhalb des Antennenkörpers 15, innerhalb des Gehäuseelements 70 und innerhalb der Feder 71 angeordnet. Ein optionaler Anschluss 73 ist innerhalb der Feder 71 angeordnet. Eine Leitung 74 ist innerhalb des Gehäuseelements 75 und innerhalb der Feder 71 angeordnet. Die Leitung 72 ist mittels des Anschlusses 73 mit der Leitung 74 verbunden. Die Leitungen 72, 74 weisen dabei eine Flexibilität zumindest in Höhe der Flexibilität der Feder 71 auf.

Der Antennen-Fuß 20 weist ein Gehäuse 76, ein Filter 77, einen Hochfrequenz-Signalanschluss 82, eine erste Signalleitung 80, eine zweite Signalleitung 81 und mehrere Haltebohrungen 79 auf. Der Fuß 20 kann mittels der Haltebohrungen 79 auf einer Oberfläche befestigt werden. Das Gehäuse 76 des Fußes 20 ist nicht leitend mit dem Gehäuseelement 75 des Abknickelements 19 verbunden. Das Filter 77 ist fest innerhalb des Gehäuses 76 montiert. Der Hochfrequenz-Signalanschluss 82 ist mit dem Filter 77 verbunden. Die Signalleitungen 80, 81 sind ebenfalls mit dem Filter 77 verbunden. Die erste Signalleitung 80 ist an einem Anschlusspunkt 83 mit dem ersten Gehäuseelement 75 verbunden. Die zweite Signalleitung 81 ist mit der Leitung 74 verbunden. Die zweite Signalleitung 81 besteht dabei aus einem zu einer Spule gewickelten Draht.

Die Funktion wird im Folgenden anhand eines beispielhaften zu sendenden Signals dargestellt. Ein zu sendendes Signal wird über den Hochfrequenz-Signalanschluss 82 an das Filter 77 übertragen. Das Filter 77 trennt das zu sendende Signal in ein Teilsignal hoher Frequenzen und in ein Teilsignal niedriger Frequenzen. Das Teilsignal niedriger Frequenzen wird über die erste Signalleitung 80 an dem Anschlusspunkt 83 durch eine Bohrung in dem Gehäuse 76 von dem Filter 77 an das Gehäuseelement 75 übertragen. Eine leitende Verbindung zu dem Gehäuse 76 des Fußes 20 besteht dabei nicht. Das Gehäuseelement 75 ist Teil des Monopols 13. Von dem Gehäuseelement 75 wird das Signal an die Feder 71, das zweite Gehäuseelement 70 und den übrigen Monopol 13 übertragen und von diesem abgestrahlt.

Das Teilsignal hoher Frequenzen wird mittels der zweiten Signalleitung 81 auf die Leitung 74, welche durch eine Bohrung in dem Gehäuseelement 75 geführt ist, übertragen.

Diese Leitung 74 übermittelt das Signal an den Dipol 10, welcher das Signal abstrahlt.

In Fig. 7 wird ein Schaltbild eines Ausführungsbeispiels des Anpassnetzwerks und Filters der erfindungsgemäßen Antenne gezeigt. Das Filter 77 wird hier näher dargestellt. Das Filter 77 ist bevorzugt eine Diplexerschaltung. Auch in diesem Ausführungsbeispiel wird die Funktion anhand eines zu sendenden Signals dargestellt. Die Funktion im Empfangsbetrieb ist reziprok. Über einen Signalanschluss 100 wird ein zu sendendes Signal eingespeist. Ein Mantelschirm einer Leitung, mittels welcher das Signal an den Signalanschluss 100 angeschlossen ist, ist mit dem Masseanschluss 101 verbunden. Überspannungen, insbesondere durch Blitzeinschlag, werden über einen Überspannungsschutz 102 an den Masseanschluss 117 abgeführt. Das Signal wird nun auf zwei Signalpfade 140, 141 aufgeteilt.

Der erste Signalpfad 140 besteht aus einer Serienschaltung mehrerer Induktivitäten 103, 104, 105 und einer Koppelkapazität 113 und einer Paralleleschaltung mehrerer Kapazitäten 111, 112 zu den Masseanschlüssen 118, 119. Dieser Zweig der Filterschaltung dämpft hohe Frequenzen stark, während sie niedrige Frequenzen nur schwach dämpft. Der erste Signalpfad 140 ist mit dem Monopol 13 verbunden.

Der zweite Signalpfad 141 besteht aus einer Serienschaltung mehrerer Kapazitäten 114, 115, 127 und einer Koppelkapazität 116 und einer Paralleleschaltung mehrerer Induktivitäten 107, 108, 109 zu den Masseanschlüssen 120, 121, 122. Dieser Zweig der Filterschaltung dämpft niedrige Frequenzen stark während sie hohe Frequenzen nur schwach dämpft. Der zweite Signalpfad 141 ist über eine geschirmte Leitung mit der Drosselspule 81 verbunden. Der Schirm ist dabei mit dem Masseanschluss 123 verbunden. Mittels der Leitung 142 erfolgt die Verbindung zu dem Dipol 10. Die Leitung 142 verläuft dabei durch den Monopol 13.

Fig. 8 zeigt ein erstes Diagramm der Richtwirkung einer erfindungsgemäßen Antenne gemäß dem zweiten Ausführungsbeispiel. Dargestellt wird die horizontale Richtcharakteristik bei einer Frequenz von 250MHz. D.h. die Antenne liegt im Zentrum der Darstellung und ist in Richtung der Achse 150 ausgerichtet. Deutlich erkennbar ist die starke Richtwirkung in horizontaler Richtung.

In Fig. 9 wird ein zweites Diagramm der Richtwirkung einer erfindungsgemäßen Antenne gemäß dem zweiten Ausführungsbeispiel gezeigt. Dargestellt wird die horizontale Richtcharakteristik bei einer Frequenz von 550MHz. Die Antenne liegt im Zentrum der Darstellung und ist in Richtung der Achse 151 ausgerichtet. Deutlich erkennbar ist die starke Richtwirkung in horizontaler Richtung. Diese ist stärker ausgeprägt als bei 250MHz, wie in Fig. 8 dargestellt.

Fig. 10 zeigt Antennengewinn-Kennlinien einer beispielhaften erfindungsgemäßen Antenne. Dargestellt sind der Antennengewinn einer erfindungsgemäßen Antenne mit einer ersten Kennlinie 130 und der Antennengewinn einer dem Stand der Technik entsprechenden Antenne mit einer zweiten Kennlinie 131. Es wird deutlich, dass die erfindungsgemäße Antenne nahezu in dem gesamten betrachteten Frequenzbereich einen höheren Antennengewinn erzielt als die dem Stand der Technik angehörige Antenne gemäß DE 102 35 222 A1.

Die Erfindung ist nicht auf das dargestellte Ausführungsbeispiel beschränkt. Ein Einsatz von abweichenden Dimensionen der Antenne und ihrer einzelnen Elemente ist dabei ebenso denkbar wie auch der Einsatz alternativer Elemente zur Impedanzanpassung. Auch eine Erweiterung auf einen breiteren Frequenzbereich ist denkbar. Alle vorstehend beschriebenen Merkmale oder in den Figuren gezeigten Merkmale sind im Rahmen der Erfindung beliebig vorteilhaft miteinander kombinierbar.

## Patentansprüche

1. Antenne (1) umfassend einen Monopol (13) und einen Dipol (10),
wobei der Dipol (10) einen ersten Antennekörper (12) und einen zweiten Antennenkörper (11) aufweist, die eine gemeinsame Längsachse mit der Längsachse des Monopols (13) aufweisen, und
wobei die Antenne (1) weiterhin ein Entkoppelelement (16) beinhaltet, welches zwischen dem Monopol (13) und dem Dipol (10) angeordnet ist,
**dadurch gekennzeichnet,**
**dass** der Monopol (13) aus zumindest zwei Antennenkörpern (14, 15) und einem Belastungselement (17) besteht und dass das Belastungselement (17) eine Impedanzanpassung durchführt.

2. Antenne nach Anspruch 1
**dadurch gekennzeichnet,**
**dass** der erste Antennenkörper (12) des Dipols (10) mit dem zweiten Antennenkörper (11) des Dipols (10) und mit dem Monopol (13) verbunden ist und
**dass** der Monopol (13) den Dipol (10) trägt.

3. Antenne nach Anspruch 1 oder 2,
**dadurch gekennzeichnet,**
**dass** der Monopol (13) zumindest teilweise rohrförmig ausgeführt ist,
**dass** die Antenne (1) ein Leitung (31, 47, 49, 66, 72, 74) beinhaltet,
**dass** die Leitung (31, 47, 49, 66, 72, 74) zumindest teilweise innerhalb des Monopols (13) angeordnet ist, und dass die Leitung (31) an einem Verbindungspunkt (34, 35, 36) mit dem Dipol (10) verbunden ist.

4. Antenne nach Anspruch 3,
**dadurch gekennzeichnet,**
**dass** das Entkoppelelement (16) Mantelwellen dämpft.

5. Antenne nach Anspruch 3 oder 4,
**dadurch gekennzeichnet,**
**dass** das Entkoppelelement (16) eine Mehrzahl von Ferritkernen (62, 63, 64, 65) beinhaltet und
**dass** die Leitung (66) durch zumindest einen Teil der Ferritkerne (62, 63, 64, 65) geführt ist.

6. Antenne nach einem der Ansprüche 3 bis 5,
**dadurch gekennzeichnet,**
**dass** die Antennenkörper (11, 12) des Dipols (10) zumindest teilweise rohrförmig ausgeführt sind und
**dass** der Verbindungspunkt (36) der Leitung (31) an den Dipol (10) an der Außenseite des ersten Antennenkörpers (12) liegt.

7. Antenne nach einem der Ansprüche 3 bis 6,
**dadurch gekennzeichnet,**
**dass** eine Masseleitung (37) an einem Verbindungspunkt (35) mit der Innenseite des ersten Antennenkörpers (12) des Dipols (10) verbunden ist und
**dass** die Masseleitung (37) an einem Verbindungspunkt (34) mit der Innenseite des zweiten Antennenkörpers (11) des Dipols (10) verbunden ist.

8. Antenne nach Anspruch 7,
**dadurch gekennzeichnet,**
**dass** ein Abschnitt der Innenseite des ersten Antennenkörpers (12) begrenzt durch den Verbindungspunkt (35) seiner Innenseite mit der Masseleitung (37) und durch sein dem zweiten Antennenkörper (11) zugewandtes Ende eine dem ersten Antennenkörper (12) des Dipols (10) parallel geschaltete erste Induktivität bildet,
**dass** ein Abschnitt der Innenseite des zweiten Antennenkörpers (11) begrenzt durch den Verbindungspunkt (34) seiner Innenseite mit der Masseleitung (37) und durch sein dem ersten Antennenkörper (12) zugewandtes Ende eine dem zweiten Antennenkörper (11) des Dipols (10) in Serie geschaltete zweite Induktivität bildet,
**dass** die erste Induktivität und die zweite Induktivität einen Transformator bilden und
**dass** der Transformator eine Impedanzanpassung durchführt.

9. Antenne nach einem der Ansprüche 3 bis 8,
**dadurch gekennzeichnet,**
**dass** sich die Leitung (31) in Richtung ihres Verbindungspunkts mit dem Dipol (10) verjüngt und
**dass** die Verjüngung eine Impedanzanpassung bewirkt.

10. Antenne nach einem der Ansprüche 1 bis 9,
**dadurch gekennzeichnet,**
**dass** der Monopol (13) und der Dipol (10) über eine Frequenzweiche (77) mit einem gemeinsamen Anschlusspunkt (100) verbunden sind.

11. Antenne nach einem der Ansprüche 1 bis 10,
**dadurch gekennzeichnet,**
**dass** zumindest ein Teil des Monopols (13) als Abknickelement (19) ausgebildet ist.

12. Antenne nach einem der Ansprüche 1 bis 11,
**dadurch gekennzeichnet,**
**dass** das Belastungselement (17) aus zumindest einem Ferritkern (42, 43, 44) besteht,
**dass** die Leitung (49) durch den Ferritkern geführt ist und dass ein Außenleiter der Leitung (49) mit den, dem Belastungselement (17) zugewandten Enden der ersten und zweiten Antennenkörper (14, 15) des Monopols (13) verbunden ist.

13. Antenne nach einem der Ansprüche 3 bis 9,
**dadurch gekennzeichnet,**
**dass** der Monopol (13) auf einem Gehäuse (76) angeordnet ist,
**dass** das Gehäuse (76) ein Filter (77) beinhaltet,
**dass** das Filter (77) Signale eines hohen Frequenzbereichs dem Dipol (10) und Signale eines niedrigen Frequenzbereichs dem Monopol (13) zuordnet und
**dass** das Filter (77) mit der Leitung (74) und mit dem Monopol (13) verbunden ist.

14. Antenne nach einem der Ansprüche 3 bis 9 oder 13,
**dadurch gekennzeichnet,**
das die Leitung (31, 47, 49, 66, 72, 74) zumindest teilweise als Streifenleitung auf einem Substrat ausgebildet ist und
dass das Substrat zumindest teilweise im Inneren der Antenne (1) angeordnet ist.

## Claims

1. Antenna (1) comprising a monopole (13) and a dipole (10),
wherein the dipole (10) has a first antenna element (12) and a second antenna element (11) which have a common longitudinal axis with the longitudinal axis of the monopole (13), and
wherein the antenna (1) also contains a decoupling element (16) which is arranged between the monopole (13) and the dipole (10),
**characterised in that**
the monopole (13) consists of at least two antenna elements (14, 15) and a loading element (17) and
**in that** the loading element (17) carries out impedance matching.

2. Antenna according to claim 1,
**characterised in that**
the first antenna element (12) of the dipole (10) is connected to the second antenna element (11) of the dipole (10) and to the monopole (13) and
**in that** the monopole (13) carries the dipole (10).

3. Antenna according to claim 1 or 2,
**characterised in that**
the monopole (13) is embodied at least partially in tubular form,
**in that** the antenna (1) contains a line (31, 47, 49, 66, 72, 74),
**in that** the line (31, 47, 49, 66, 72, 74) is arranged at least partially inside the monopole (13), and
**in that** the line (31) is connected to the dipole (10) at a connection point (34, 35, 36).

4. Antenna according to claim 3,
**characterised in that**
the decoupling element (16) attenuates sheath waves.

5. Antenna according to claim 3 or 4,
**characterised in that**
the decoupling element (16) contains a plurality of ferrite cores (62, 63, 64, 65) and
**in that** the line (66) is guided through at least a part of the ferrite cores (62, 63, 64, 65).

6. Antenna according to one of claims 3 to 5, **characterised in that**
the antenna elements (11, 12) of the dipole (10) are embodied at least partially in tubular form and
**in that** the connection point (36) of the line (31) to the dipole (10) lies on the outside of the first antenna element (12).

7. Antenna according to one of claims 3 to 6,
**characterised in that**
an earth line (37) is connected at a connection point (35) to the inside of the first antenna element (12) of the dipole (10) and
**in that** the earth line (37) is connected at a connection point (34) to the inside of the second antenna element (11) of the dipole (10).

8. Antenna according to claim 7,
**characterised in that**
a portion of the inside of the first antenna element (12) limited by the connection point (35) of its inside to the earth line (37) and by its end facing towards the second antenna element (11) forms a first inductance connected in parallel to the first antenna element (12) of the dipole (10),
**in that** a portion of the inside of the second antenna element (11) limited by the connection point (34) of its inside to the earth line (37) and by its end facing towards the first antenna element (12) forms a second inductance connected in series to the second antenna element (11) of the dipole (10),
**in that** the first inductance and the second inductance form a transformer and
**in that** the transformer carries out impedance matching.

9. Antenna according to one of claims 3 to 8,
**characterised in that**
the line (31) tapers in the direction of its connection point to the dipole (10) and
**in that** the tapering causes impedance matching.

10. Antenna according to one of claims 1 to 9,
**characterised in that**
the monopole (13) and the dipole (10) are connected through a diplexer (77) to a common contact point (100).

11. Antenna according to one of claims 1 to 10,
**characterised in that**
at least a part of the monopole (13) is embodied in the form of a fold-over element (19).

12. Antenna according to one of claims 1 to 11,
**characterised in that**
the loading element (17) consists of at least one ferrite core (42, 43, 44),
**in that** the line (49) is guided through the ferrite core and
**in that** an outer conductor of the line (49) is connected to the ends of the first and second antenna elements (14, 15) of the monopole (13) which face towards the loading element (17).

13. Antenna according to one of claims 3 to 9,
**characterised in that**
the monopole (13) is arranged on a housing (76),
**in that** the housing (76) contains a filter (77),
**in that** the filter (77) allocates signals of a high frequency range to the dipole (10) and signals of a low frequency range to the monopole (13) and
**in that** the filter (77) is connected to the line (74) and to the monopole (13).

14. Antenna according to one of claims 3 to 9 or 13,
**characterised in that**
the line (31, 47, 49, 66, 72, 74) is embodied at least partially in the form of a stripline on a substrate and **in that** the substrate is arranged at least partially in the interior of the antenna (1).

## Revendications

1. Antenne (1) comprenant un monopôle (13) et un dipôle (10),
le dipôle (10) comportant un premier corps d'antenne (12) et un deuxième corps d'antenne (11), qui présentent un axe longitudinal commun avec l'axe longitudinal du monopôle (13), et
l'antenne (1) renfermant, en outre, un élément de découplage (16), qui est agencé entre le monopôle (13) et le dipôle (10),
**caractérisée**
**en ce que** le monopôle (13) est constitué d'au moins deux corps d'antenne (14, 15) et d'un élément de charge (17), et en ce que l'élément de charge (17) effectue une adaptation d'impédance.

2. Antenne selon la revendication 1,
**caractérisée**
**en ce que** le premier corps d'antenne (12) du dipôle (10) est relié au deuxième corps d'antenne (11) du dipôle (10) et au monopôle (13), et
**en ce que** le monopôle (13) porte le dipôle (10).

3. Antenne selon la revendication 1 ou la revendication 2,
**caractérisée**
**en ce que** le monopôle (13) est au moins partiellement réalisé sous forme tubulaire,
**en ce que** l'antenne (1) renferme une ligne conductrice (31, 47, 49, 66, 72, 74),
**en ce que** la ligne conductrice (31, 47, 49, 66, 72, 74) est agencée au moins partiellement à l'intérieur du monopôle (13), et
**en ce que** la ligne conductrice (31) est reliée au dipôle (10) en un point de liaison (34, 35, 36).

4. Antenne selon la revendication 3,
**caractérisée**
**en ce que** l'élément de découplage (16) atténue des ondes enveloppe.

5. Antenne selon la revendication 3 ou la revendication 4,
**caractérisée**
**en ce que** l'élément de découplage (16) renferme une pluralité de noyaux de ferrite (62, 63, 64, 65), et
**en ce que** la ligne conductrice (66) est menée et guidée à travers au moins une partie des noyaux de ferrite (62, 63, 64, 65).

6. Antenne selon l'une des revendications 3 à 5,
**caractérisée**
**en ce que** les corps d'antenne (11, 12) du dipôle (10) sont au moins partiellement réalisés sous forme tubulaire, et
**en ce que** le point de liaison (36) de la ligne conductrice (31) au dipôle (10) se situe sur le côté extérieur du premier corps d'antenne (12).

7. Antenne selon l'une des revendications 3 à 6,
**caractérisée**
**en ce qu'**un conducteur de masse (37) est relié, au niveau d'un point de liaison (35), au côté intérieur du premier corps d'antenne (12) du dipôle (10), et
**en ce que** le conducteur de masse (37) est relié, au niveau d'un point de liaison (34), au côté intérieur du deuxième corps d'antenne (11) du dipôle (10).

8. Antenne selon la revendication 7,
**caractérisée**
**en ce qu'**un tronçon du côté intérieur du premier corps d'antenne (12) délimité par le point de liaison (35) de son côté intérieur avec le conducteur de masse (37) et par son extrémité dirigée vers le deuxième corps d'antenne (11), forme une première inductance montée en parallèle avec le premier corps d'antenne (12) du dipôle (10),
**en ce qu'**un tronçon du côté intérieur du deuxième corps d'antenne (11) délimité par le point de liaison (34) de son côté intérieur avec le conducteur de masse (37) et par son extrémité dirigée vers le premier corps d'antenne (12), forme une deuxième inductance montée en série avec le deuxième corps d'antenne (11) du dipôle (10),
**en ce que** la première inductance et la deuxième inductance forment un transformateur, et
**en ce que** le transformateur effectue une adaptation d'impédance.

9. Antenne selon l'une des revendications 3 à 8,
**caractérisée**
**en ce que** le conducteur (31) se rétrécit en direction de son point de liaison avec le dipôle (10), et
**en ce que** le rétrécissement produit une adaptation d'impédance.

10. Antenne selon l'une des revendications 1 à 9,
**caractérisée**
**en ce que** le monopôle (13) et le dipôle (10) sont reliés par l'intermédiaire d'un diplexeur de fréquences (77) à un point de raccordement commun (100).

11. Antenne selon l'une des revendications 1 à 10,
**caractérisée**
**en ce qu'**au moins une partie du monopôle (13) est réalisée sous forme d'élément inclinable (19).

12. Antenne selon l'une des revendications 1 à 11,
**caractérisée**
**en ce que** l'élément de charge (17) est constitué d'au moins un noyau de ferrite (42, 43, 44),
**en ce que** la ligne conductrice (49) est menée et guidée à travers le noyau de ferrite, et
**en ce qu'**un conducteur extérieur de la ligne conductrice (49) est relié aux extrémités du premier et deuxième corps d'antenne (14, 15) du monopôle (13), qui sont dirigées vers l'élément de charge (17).

13. Antenne selon l'une des revendications 3 à 9,
**caractérisée**
**en ce que** le monopôle (13) est agencé sur un boitier (76),
**en ce que** le boitier (76) renferme un filtre (77),
**en ce que** le filtre (77) affecte les signaux d'une plage de fréquences élevées, au dipôle (10), et des signaux d'une plage de fréquences basses, au monopôle (13), et en ce que le filtre (77) est relié à la ligne conductrice (74) et au monopôle (13).

14. Antenne selon l'une des revendications 3 à 9 ou 13,
**caractérisée**
**en ce que** la ligne conductrice (31, 47, 49, 66, 72, 74) est réalisée au moins en partie sous forme de piste conductrice sur un substrat, et
**en ce que** le substrat est agencé au moins en partie à l'intérieur de l'antenne (1).
